# EUROPÄISCHE PATENTSCHRIFT

(11) **EP 0 190 403 B1**
(45) Veröffentlichungstag und Bekanntmachung des Hinweises auf die Patenterteilung: **19.12.1990**
(21) Anmeldenummer: 85113614.3
(22) Anmeldetag: 25.10.1985
(51) Int. Cl.: A62B 9/00, A62B 7/08

(54) **Atemschutzgerät, mit vor der Brust zu tragendem Atembeutel**
Breathing protection apparatus with a breathing bag carried on the chest of the user
Appareil de protection respiratoire avec le sac-à-air porté sur la poitrine de l'usager

(30) Priorität: 02.02.1985 DE 3503628
(43) Veröffentlichungstag der Anmeldung: 13.08.1986
(73) Patentinhaber: AUERGESELLSCHAFT GMBH, D-12059 Berlin (DE)
(72) Erfinder: Dahrendorf, Klaus-Dieter, D-1000 Berlin 45 (DE); Hoffmann, Wilfried, D-1000 Berlin 45 (DE); Hünnebeck, Volker, D-1000 Berlin 45 (DE)

(56) Entgegenhaltungen:
- DE-A- 1 813 143
- DE-B- 1 115 133
- DE-C- 583 693
- FR-A- 1 549 605
- US-A- 2 403 981

## Beschreibung

Die vorliegende Erfindung betrifft ein Atemschutzgerät nach dem Oberbegriff des Anspruchs 1.

Bei Atemschutzgeräten der gattungsgemäßen Art, kann der vor der Brust getragene Atembeutel im Laufe der Beatmung infolge der freiwerdenden Reaktionswärme des sauerstoffentwickelnden Chemikals Temperaturen annehmen, die zwischen dem Atembeutel und dem Brustbereich zu einem Wärmestau führen, der beim Gerätträger Hautreizungen oder -rötungen hervorrufen kann.

Der Erfindung liegt daher die Aufgabe zugrunde, einen Atembeutel zu schaffen, der mit einfachen und platzsparenden Mitteln die Berührungstemperatur zwischen dem Atembeutel und dem Brustbereich des Gerätträgers herabsetzt.

Diese Aufgabe wird erfindungsgemäß bei einem Atembeutel für Atemschutzgeräte der eingangs genannten Art durch die kennzeichnenden Merkmale des Anspruchs 1 gelöst.

Die mit der Erfindungerzielten Vorteile bestehen insbesondere darin, daß durch die besondere Ausführung und Anordnung des Hohlkörpers am Atembeutel eine optimale Wärmeabführung zwischen Atembeutel und dem Brustbereich des Gerätträgers gewährleistet ist. Weitere vorteilhafte Ausgestaltungen der Erfindung ergeben sich aus den Unteransprüchen.

Ein Ausführungsbeispiel der Erfindung ist in der Zeichnung dargestellt und wird im folgenden näher beschrieben. Es zeigt
Fig. 1 eine perspektivische Darstellung des Atembeutels mit angepaßtem Hohlkörper als Wärmeschutz gegenüber dem Körper des Gerätträgers, und
Fig. 2 eine perspektivische Darstellung des Hohlkörpers.

Wie aus Fig. 1 ersichtlich ist, ist im Innern eines Atembeutels 1 eine sauerstoffentwickelnde Chemikalpatrone 2 angeordnet, an die ein Atemschlauch 3 angeschlossen ist. Das Atemschlauchende ist mit einem in der Zeichnung nicht dargestellten Mundstück versehen. An der dem Gerätträger zugewandten Atembeutelseite ist ein als Hohlkörper 4 ausgebildeter Wärmeschutz befestigt. Die Befestigung erfolgt über zwei am Hohlkörper 4 angeordnete und seitlich herausgeführte Stege 5, die in entsprechend ausgebildete und am Atembeutel 1 befestigte Laschen 6 einsteckbar sind. Die Laschen 6 sind aus dem selben Material, wie der Atembeutel 1. Der Hohlkörper 4 besteht aus einem kompressiblen Material geringer Wärmeleitfähigkeit, und zwar vorzugsweise aus Silikon-Elastomere. Dadurch ist es möglich, daß der außen am Atembeutel 1 angeordnete Hohlkörper 4 einerseits für eine dichte Packlage des Atemschutzgerätes im Bereitschaftsbehälter einfach zusammenlegbar ist und andererseits für die Betriebslage eine hohe Rückstellkraft besitzt, die den Hohlkörper wieder in die vorgegebene Form aufrichtet, um die Funktion als abstandshaltenden Wärmeschutz erfüllen zu können.

Der Hohlkörper 4 ist quaderförmig ausgebildet und weist dünnwandige Rippen 7 auf, die in einem Abstand zueinander angeordnet, den Hohlkörper 4 in Kammern unterteilen (Fig. 2). Diese Kammern dienen als Luftkanäle A, die durch sogen. Schornsteinwirkung von der kühleren Umgebungsluft durchströmbar sind.

Die Anlagefläche B des Hohlkörpers 4 ist an der Körperseite des Gerätträgers gegenüber der Anlagefläche C am Atembeutel 1 um ein Lappenteil 8 vergrößert, das etwas über den oberen Atembeutelrand hinausragt und diesen abdeckt. Durch diese Maßnahme wird die Wärmeströmung von der Kinnpartie des Gerätträgers abgelenkt.

Verstärkungsrippen 9 halten das Lappenteil 8 in einer hochstehenden Lage. Dadurch, daß die Anlageflächen B, C des Hohlkörpers 4 durch die dünnwandigen Rippen 7, 9 verbunden sind, wird auch vorteilhaft erreicht, daß
a) innerhalb des Hohlkörpers 4 die Wärmeleitung gering gehalten wird,
b) die Rippen 7, 9 als Kühlrippen Wärme an die Umgebungsluft abgeben.

## Patentansprüche

1. Atemschutzgerät als Sauerstoffselbstretter insbesondere als Fluchtgerät, bestehend aus einem vor der Brust des Gerättragers zu tragenden Atembeutel (1), der mit einer im Innern angeordneten sauerstoffentwickelnden Chemikalpatrone (2) versehen ist und aus einem Bereitschaftsbehälter, dadurch gekennzeichnet, daß der Atembeutel (1) außen an der dem Körper des Gerätträgers zugewandten Seite einen oben und unten offenen, quaderförmigen Hohlkörper (4) als Abstandshalter zwischen Gerätträger und Atembeutel aufweist, welcher Hohlkörper aus einem kompressiblen Material geringer Wärmeleitfähigkeit besteht.

2. Atemschutzgerät als Sauerstoffselbstretter nach Anspruch 1, dadurch gekennzeichnet, daß der Hohlkörper (4) dünnwandige Rippen (7, 9) aufweist, die in einem Abstand zueinander angeordnet, den Hohlkörper in Kammern unterteilen und dadurch Luftkanäle (A) bilden, die durch Schornsteinwirkung von der Umgebungsluft durchströmbar sind.

3. Atemschutzgerät als Sauerstoffselbstretter nach Anspruch 1, dadurch gekennzeichnet, daß der Hohlkörper (4) seitlich herausgeführte Stege (5) aufweist, die in entsprechend ausgebildete und am Atembeutel (1) befestigte Laschen (6) einsteckbar sind.

4. Atemschutzgerät nach Anspruch 1, dadurch gekennzeichnet, daß der Hohlkörper (4) aus einem elastischen Kunststoff besteht, insbesondere aus Silikon-Elastomere.

5. Atemschutzgerät nach Anspruch 1, dadurch gekennzeichnet, daß die Anlagefläche (B) des Hohlkörpers (4) an der Körperseite des Gerätträgers gegenüber der Anlagenfläche (C) am Atembeutel (1) um ein Lappenteil (8) vergrößert ist.

6. Atemschutzgerät nach Anspruch 1 und 5, dadurch gekennzeichnet, daß Verstärkungsrippen (9) das Lappenteil (8) in einer hochstehenden Lage halten.

## Revendications

1. Appareil respiratoire utilisé en tant qu'appareil délivrant automatiquement de l'oxygène, notamment en tant qu'appareil de protection, constitué par une poche respiratoire (1), qui est destinée à être portée sur la poitrine de la personne portant l'appareil, est équipée d'une cartouche chimique (2) disposée en son intérieur et dégageant de l'oxygène, et par un récipient de réserve, caractérisé en ce que la poche respiratoire (1) possède extérieurement, sur son côté tourné vers le corps de la personne portant l'appareil, un corps creux de forme parallélépipédique (4), ouvert vers le haut et vers le bas et formant entretoise, placé entre la personne portant l'appareil et la poche respiratoire, ce corps creux étant réalisé en un matériau compressible possédant une faible conductibilité thermique.

2. Appareil respiratoire utilisé en tant qu-appareil délivrant automatiquement de l'oxygène selon la revendication 1, caractérisé en ce que le corps creux (4) possède des nervures à paroi mince (7, 9), qui sont disposées à une certaine distance les unes des autres, subdivisent le corps creux en chambres et forment de ce fait des canaux (A) de passage de l'air, qui peuvent être traversés par l'air ambiant en raison d'un effet de cheminée.

3. Appareil respiratoire utilisé en tant qu'appareil délivrant automatiquement de l'oxygène selon la revendication 1, caractérisé en ce que le corps creux (4) comporte des barrettes (5), qui ressortent latéralement et peuvent être enfichées dans des attaches (6) agencées de façon correspondante et fixées sur la poche respiratoire (1).

4. Appareil respiratoire selon la revendication 1, caractérisé en ce que le corps creux (4) est réalisé en une matière plastique élastique, notamment par des élastomères au silicone.

5. Appareil respiratoire selon la revendication 1, caractérisé en ce que la surface d'application (B) du corps creux (4) contre la face du corps de la personne portant l'appareil est augmentée d'une partie en forme de plaque (8), par rapport à la surface (C) destinée à s'appliquer sur la poche respiratoire (1).

6. Appareil respiratoire selon les revendications 1 et 5, caractérisé en ce que des nervures de renforcement (9) maintiennent l'élément en forme de plaque (8) dans une position élevée.

## Claims

1. A protective breathing apparatus as an oxygen life-saving device especially as flying equipment, comprising a respirator bag (1) to be worn in front of the chest of the wearer of the device, which is provided with an oxygen- generating chemical cartridge (2) arranged on the inside and an ever-ready container, characterised in that the respirator bag (1) is provided externally, at the side facing towards the body of the wearer of the device, with a hollow paral- lelepipedal body (4) open at the top and bottom, as a spacer between the wearer of the device and the respirator bag, which hollow body is formed from a compressible material of low thermal conductivity.

2. A protective breathing apparatus as an oxygen life-saving device according to claim 1, characterised in that the hollow body (4) comprises thin-walled ribs (7, 9) which are positioned with mutual spacing, subdivide the hollow element into compartments and thereby form air ducts (A) which may be traversed by a flow of ambient air thanks to the chimney effect.

3. A protective breathing apparatus as an oxygen life-saving device according to claim 1, characterised in that the hollow body (4) comprises webs (5) extended laterally outwards which are insertible into straps (6) which are correspondingly formed and fastened to the respirator bag (1).

4. A protective breathing apparatus according to claim 1, characterised in that the hollow body (4) consists of an elastic plastics material, in particular of silicone elastomers.

5. A protective breathing apparatus according to claim 1, characterised in that the contact area (B) of the hollow body (4) on the body-side of the wearer of the device is enlarged by a flap section (8) as compared to the area (c) of contact with the respirator bag (1).

6. A protective breathing apparatus according to claims 1 and 5, characterised in that reinforcing ribs (9) hold the flap section (8) in an upright position.
